# EUROPÄISCHE PATENTANMELDUNG

(11) **EP 4 700 183 A1**
(43) Veröffentlichungstag der Anmeldung: **25.02.2026**
(21) Anmeldenummer: 24195319.9
(22) Anmeldetag: 20.08.2024
(51) Int. Cl.: E03C 1/02

(54) **VERFAHREN ZUM HERSTELLEN EINER SANITÄREN UNTERPUTZARMATUR UND SANITÄRE UNTERPUTZARMATUR**

(71) Anmelder: Ideal Standard International NV, 1935 Zaventem (BE)
(72) Erfinder: SCHICK, Wolfgang, 54329 Konz (DE); SCHNEIDER, Hermann-Josef, 54338 Schweich (DE)
(74) Vertreter: Feucker, Max Martin

(57) **Zusammenfassung**

Die Erfindung betrifft eine sanitäre Unterputzarmatur (1) umfassend zumindest mindestens einen Armaturentragkörper (2), wobei der mindestens eine Armaturentragkörper (2) zumindest einen ersten Arm (3.1) mit einem ersten Anschluss (4.1) und einen zweiten Arm (3.2) mit einem zweiten Anschluss (4.2) umfasst, mindestens ein Gehäuseteil (5) aus Kunststoff, wobei das mindestens eine Gehäuseteil den ersten Arm (3.1) und den zweiten Arm (3.2) bereichsweise umgibt, ein Halteelement (8.1, 8.2, 8.3, 8.4) für jeden Arm (3.1, 3.2, 3.3, 3.4), wobei das Halteelement (8.1, 8.2, 8.3, 8.4) den Arm (3.1, 3.2, 3.3, 3.4) umgibt und sowohl an dem Arm (3.1, 3.2, 3.3, 3.4) als auch an dem mindestens Gehäuseteil (5) anliegt und der erste Anschluss (4.1) und der zweite Anschluss (4.2) von außerhalb des Gehäuseteils (5) zugänglich sind, wobei das Halteelement (8.1, 8.2, 8.3, 8.4) stoffschlüssig mit dem Gehäuseteil (5) verbunden ist.

## Beschreibung

Die vorliegende Erfindung betrifft eine sanitäre Unterputzarmatur und ein Verfahren zum Herstellen einer sanitären Unterputzarmatur.

Die sanitäre Unterputzarmatur umfasst zumindest ein aus mindestens einem Gehäuseteil bestehendes Gehäuse aus Kunststoff und mindestens einen Armaturentragkörper.

Der Armaturentragkörper umfasst zumindest einen ersten Arm mit einem ersten Anschluss und einen zweiten Arm mit einem zweiten Anschluss. Der Armaturentragkörper kann einen dritten Arm mit einem dritten Anschluss und insbesondere auch einen vierten Arm mit einem vierten Anschluss aufweisen, wobei der Armaturentragkörper in diesem Fall im Wesentlichen kreuzförmig ausgebildet sein kann. Der Armaturentragkörper kann auch weitere Arme mit weiteren Anschlüssen, insbesondere einen fünften Arm mit einem fünften Anschluss aufweisen. In der Regel ist der Armaturentragkörper einteilig aus einem Metall, insbesondere aus Messing, ausgebildet. Es kann aber auch vorgesehen sein, dass der Armaturentragkörper mehrteilig ausgebildet ist, wobei insbesondere jeder Arm oder mehrere Arme gemeinsam einen Teil des Armaturentragkörpers bilden können.

Das Gehäuse aus Kunststoff weist in der Regel einen Boden auf sowie einen umlaufenden Rand (auch als Wandung bezeichnet), der auf der dem Boden gegenüberliegenden Seite eine Zugangsöffnung begrenzt. In der Regel ist das Gehäuse einteilig aus genau einem Gehäuseteil ausgebildet, welches sowohl den Boden als auch den umlaufenden Rand/die Wandung ausbildet. Es kann aber auch vorgesehen sein, dass ein erstes Gehäuseteil hauptsächlich den Boden ausbildet und ein zweites Gehäuseteil hauptsächlich die umlaufende Wandung ausbildet.

Eine solche sanitäre Unterputzarmatur dient dazu, Sanitärbauteile an wasserführende Anschlussleitungen einer Installationswand anzuschließen. Die Anschlüsse des Armaturentragkörpers sind daher so ausgebildet und angeordnet, dass die wasserführenden Anschlussleitungen des Gebäudes, von außerhalb des Gehäuses Unterputzarmatur an die Anschlüsse angebracht werden können. In den Armen des Armaturentragkörpers sind Wasserleitungen ausgebildet, die jeweils von dem Anschluss zu einer in dem Armaturentragkörper ausgebildeten Anschlussöffnung im Inneren des Gehäuses führen.

Im Inneren des Gehäuses kann im Auslieferungszustand ein Spüleinsatz mit den im Inneren des Gehäuses angeordneten und mit den Wasserleitungen des Armaturentragkörpers verbundenen Anschlussöffnungen eingesetzt sein, um zunächst die Dichtigkeit der Verbindungen der Unterputzarmatur mit den wasserführenden Leitungen der Installationswand zu prüfen. Der beispielsweise zunächst mit dem Armaturentragkörper verbundene Spüleinsatz kann sodann von einem Installateur durch die dem Boden abgewandte Zugangsöffnung durch Sanitärbauteile, wie
Einhebelmischkartuschen, Thermostatmischkartuschen, Umsteller, Ventile, ersetzt werden. Hierbei kann vorgesehen sein, dass zunächst ein Armaturenblock mit einer oder mehreren Aufnahme(n) für die Sanitärbauteile an die Anschlussöffnungen des Armaturentragkörpers angeschlossen wird. In dem Armaturenblock sind entsprechende Wasserleitungen ausgebildet, die die Anschlussöffnungen des Armaturentragkörpers mit den Aufnahmen für die Sanitärbauteile verbinden. Eine solche sanitäre Unterputzarmatur kann somit modulartig mit unterschiedlichsten Sanitärbauteilen bestückt werden und für verschiedene Funktionen ausgestattet werden. Der erste und der zweite Anschluss dienen in der Regel dazu eine Kalt- und Heißwasserleitung anzuschließen. An die weiteren Arme werden dann in der Regel abgehende Mischwasserleitungen angeschlossen.

Ein Installateur kann zudem die Einbautiefe der sanitären Unterputzarmatur dadurch an die Installationswand anpassen, dass die umlaufende Wandung entsprechend gekürzt wird. Die Zugangsöffnung wird in der Regel durch einen entsprechenden Deckel verschlossen, wobei Bedienelemente der Sanitärbauteile durch den Deckel für einen Endanwender zugänglich bleiben.

Es sind auch Lösungen bekannt, bei denen das Gehäuse zwei- oder mehrteilig ausgebildet ist, wobei der Armaturentragkörper zunächst in die Öffnungen ausbildenden Aussparungen an einem unteren Rand eines die Wandung ausbildenden Gehäuseteils eingesetzt wird und ein den Boden ausbildendes Gehäuseteil mit dem die Wandung ausbildenden Gehäuseteil verbunden wird. Um zu verhindern, dass im Falle einer Leckage Wasser aus dem Inneren des Gehäuses in die Installationswand dringt, wird ein aus einem Elastomer bestehendes Halteelement auf jeden Arm des Sanitärtragkörpers aufgesteckt, so dass das Halteelement den durch die Öffnung gebildeten Freiraum zwischen Gehäuse und Arm verschließt. Das aus dem Elastomer bestehende Halteelement liegt somit einerseits abdichtend am Gehäuse und andererseits abdichtend am Arm des Armaturentragkörpers an.

Diese Lösung stellt nicht sicher, dass der Armaturentragkörper nach dem Einsetzten gegen eine unbeabsichtigte Bewegung gegenüber dem Gehäuse gesichert ist, da der Armaturentragkörper in der Öffnung beweglich ist, bevor das Halteelement aufgesteckt ist. Zudem kann das aus einem Elastomer bestehende Halteelement verrutschen, so dass auch der Armaturentragkörper in eine nicht gewünschte Position gelangen kann, in der unter Umständen die abdichtende Funktion nicht gewährleistet ist.

Aufgabe der vorliegenden Erfindung ist es daher, die mit Bezug zum Stand der Technik geschilderten Probleme zumindest teilweise zu lösen und insbesondere eine sanitäre Unterputzarmatur sowie ein Verfahren zur Herstellung einer sanitären Unterputzarmatur anzugeben, mit denen eine bessere Dichtheit erreicht wird.

Eine mögliche Lösung für diese Aufgabe wird mit dem Verfahren zum Herstellen einer sanitären Unterputzarmatur gemäß Anspruch 1 sowie mit der sanitären Unterputzarmatur gemäß Anspruch 4 angegeben. Weitere mögliche Lösungen sowie vorteilhafte Weiterbildungen sind in der vorstehenden und nachfolgenden Beschreibung sowie in den Unteransprüchen angegeben, wobei einzelne Merkmale der vorteilhaften Weiterbildungen in technisch sinnvoller Weise miteinander kombinierbar sind. Mit Bezug zu der Unterputzarmatur offenbarte Merkmale sind auf das Verfahren anwendbar und umgekehrt.

Gelöst wird die Aufgabe insbesondere durch ein Verfahren zum Herstellen einer sanitären Unterputzarmatur, welches zumindest die folgenden Schritte, bevorzugt in der angegebenen Reihenfolge, umfasst:
- Bereitstellen mindestens eines Armaturentragkörpers, wobei der mindestens eine Armaturentragkörper zumindest einen ersten Arm mit einem ersten Anschluss und einen zweiten Arm mit einem zweiten Anschluss umfasst,
- Bereitstellen mindestens eines Gehäuseteils mit jeweils einer Öffnung für einen Arm des Armaturentragkörpers,
- Einbringen des mindestens einen Armaturentragkörpers in das Gehäuseteil, wobei die Arme des Armaturentragkörpers in die zugehörige Öffnung im Gehäuseteil eingeführt werden, so dass der erste Anschluss und der zweite Anschluss von außerhalb des Gehäuseteils zugängig sind,
- Bereitstellen eines Halteelements für jeden Arm,
- Aufsetzen eines Halteelements auf jeden Arm, so dass das Halteelement einen von der Öffnung des mindestens einen Gehäuseteils gebildeten Freiraum zwischen dem Arm und dem Gehäuseteil zumindest teilweise, bevorzugt annähernd vollständig verschließt, wobei das Halteelement mit dem Gehäuseteil stoffschlüssig verbunden wird.

Die Aufgabe wird insbesondere auch durch eine sanitäre Unterputzarmatur gelöst, welche mindestens einen Armaturentragkörper und mindestens ein Gehäuseteil aus Kunststoff umfasst, wobei der mindestens eine Armaturentragkörper zumindest einen ersten Arm mit einem ersten Anschluss und einen zweiten Arm mit einem zweiten Anschluss umfasst und wobei das mindestens eine Gehäuseteil den ersten Arm und den zweiten Arm bereichsweise umgibt. Die sanitäre Unterputzarmatur umfasst zudem ein Halteelement für jeden Arm, wobei das Halteelement den Arm umgibt und an dem mindestens einen Gehäuseteil und insbesondere auch an dem Arm anliegt, wobei der erste Anschluss und der zweite Anschluss von außerhalb des Gehäuseteils zugänglich sind. Es ist insbesondere vorgesehen, dass das Halteelement stoffschlüssig mit dem Gehäuseteil verbunden ist.

Mit anderen Worten: Die Erfindung sieht in ihrem Grundgedanken vor, dass ein Halteelement, welches in eine durch mindestens ein Gehäuseteil der Unterputzarmatur ausgebildete Öffnung eingesetzt ist und einen Arm des Armaturentragkörpers in der Öffnung hält, stoffschlüssig und somit unverlierbar und fluiddicht mit dem die Öffnung begrenzenden mindestens einen Gehäuseteil verbunden ist. Die von dem mindestens einen Gehäuseteil ausgebildete Öffnung für einen Arm kann somit größer und ggf. beliebig geformt ausgebildet sein, so dass der Armaturentragkörper einfach in die Öffnung eingesetzt werden kann, ohne dass die Stabilität des Gehäuses dadurch negativ beeinflusst wäre, da die Öffnung mit dem Halteelement durch ein Bauteil verschlossen werden kann, welches eine ähnliche Stabilität wie das Gehäuseteil aufweist. Das Halteelement liegt insbesondere mit einem Bereich seines äußeren Randes an dem mindestens einen Gehäuseteil und insbesondere an allen die Öffnung um den Arm begrenzenden Gehäuseteilen an und ist mit diesem/n stoffschlüssig verbunden. Das Halteelement weist zudem einen "inneren" Rand auf, der dem jeweiligen Arm des Armaturentragkörpers zugewandt ist. Dieser "innere" Rand des Halteelements kann in seiner Geometrie an den Arm angepasst sein, so dass das Halteelement gegenüber dem Arm besonders gut wasserdicht abgedichtet ist. Hierzu kann das Halteelement unmittelbar und direkt an dem Arm des Armaturentragkörpers anliegen. Alternativ kann eine Dichtung zwischen dem Halteelement und dem Arm des Armaturentragkörpers angeordnet sein.

So kann das Halteelement beispielsweise zwei Komponenten (bzw. Bauteile) umfassen, wobei die den äußeren Rand ausbildende Komponente (bzw. das den äußeren Rand ausbildende Bauteil) zur Verbindung mit dem mindestens einen Gehäuseteil eingerichtet und zum Verschließen der Öffnung vorgesehen ist, während die andere Komponente (bzw. das andere Bauteil) zum Abdichten der Unterputzarmatur gegenüber dem die Öffnung durchgreifenden Arm ausgebildet ist. So kann die erste Komponente aus einem Kunststoff gebildet sein, der einfach mit dem Kunststoff des Gehäuseteils stoffschlüssig verbunden werden kann. So kann insbesondere vorgesehen sein, dass der Kunststoff des Gehäuseteils und der Kunststoff der ersten Komponente/des ersten Bauteils des Halteelements identisch sind. Alternativ kann das Material des Gehäuseteils und das Material der ersten Komponente/des ersten Bauteils des Halteelements vom gleichen Werkstofftyp sein, wobei insbesondere das Material der ersten Komponente zur Absorption der Laserstrahlung zum Verschweißen ausgebildet ist oder für die Laserstrahlung transparent ist, wobei im letzteren Fall das Material des Gehäuseteils zur Absorption der Laserstrahlung ausgebildet ist. Die zweite Komponente/das zweite Bauteil des Halteelements kann beispielsweise ein Dichtelement, eine Dichtform, ein weicher elastomerer, eine harter elastomerer oder ein Dichtring sein, der insbesondere formschlüssig an der ersten Komponente angeordnet werden kann und im montierten Zustand den Arm des Armaturentragkörpers umgibt und somit den Arm gegenüber der ersten Komponente des Halteelements abdichtet.

In einer bevorzugten Ausführungsform ist das Halteelement durch ein Zweikomponenten-Spritzgussverfahren hergestellt. Hierbei kann die äußere, mit dem mindestens einen Gehäuseteil stoffschlüssig zu verbindende Komponente aus einem Polypropylen hergestellt sein, während die zweite Komponente bevorzugt aus einem Elastomer und besonders bevorzugt aus einem thermoplastischen Elastomer hergestellt ist. Es ist somit sichergestellt, dass die zweite Komponente verliersicher mit der ersten Komponente verbunden ist, wobei auch eine besonders hohe Dichtigkeit zwischen der ersten Komponente und der zweiten Komponente erzielt wird. Zudem kann die mit dem Arm des Armaturentragkörpers in Kontakt kommende zweite Komponente in ihrer Formgestaltung besonders gut auf die Formgestaltung des Armes angepasst werden. Somit können auch nichtkreisrunde Außengeometrien des Armes besonders zuverlässig abgedichtet werden.

In einer besonders bevorzugten Ausführungsform ist vorgesehen, dass das mindestens eine Gehäuseteil aus einem Polypropylen besteht und dass auch die erste Komponente des Halteelements aus einem Polypropylen bestehen kann, welches insbesondere identisch zu dem Polypropylen des Gehäuseteils sein kann. Die zweite Komponente ist insbesondere ein Elastomer und bevorzugt ein thermoplastisches Elastomer.

In einer bevorzugten Ausführungsform ist das Gehäuse einteilig, so dass durch das Gehäuseteil sowohl der Boden als auch die umlaufende Wandung ausgebildet wird.

Das Halteelement kann beispielsweise mittels eines Klebstoffes stoffschlüssig mit dem mindestens einen Gehäuseteil verbunden werden.

In einer bevorzugten Ausführungsform wird das Halteelement mittels einer Schweißnaht mit dem Gehäuseteil verbunden.

Die Schweißnaht wird bevorzugt durch Laserschweißen hergestellt. Beim Laserschweißen liegen die miteinander zu verschweißenden Bauteile aneinander an und werden lokal durch den Laser erhitzt, so dass eine stoffschlüssige Verbindung hergestellt wird. Beim Laserschweißen kann durch die Wahl der entsprechenden Parameter die Eindringtiefe des Laserstrahls und somit die Abmessungen der Schweißnaht eingestellt werden, so dass eine besonders exakte Schweißnaht hergestellt werden kann.

Die Geometrie des Halteelements ist insbesondere mit seinem äußeren Rand so auf die Geometrie der durch das mindestens eine Gehäuseteil gebildeten Öffnung abgestimmt, dass beim Aufsetzen des Halteelements auf den Arm der Rand des Halteelements an einer Außenseite des mindestens einen Gehäuseteils zur Anlage kommt, wobei das Halteelement und das mindestens eine Gehäuseteil in diesem Anlagebereich stoffschlüssig miteinander verbunden werden. Das Halteelement ist mit seinen äußeren Abmessungen also größer als die Abmessungen der durch das Gehäuseteil gebildeten Öffnung, so dass das Halteelement beim Aufsetzen auf den Arm nur bis zu dem mindestens einen Gehäuseteil auf den Arm aufgesteckt werden kann. Die Stellung des Halteelements kann somit exakt vorgegeben werden.

Insbesondere in diesem Zusammenhang kann auch vorgesehen sein, dass das Halteelement einen Bereich aufweist, der innerhalb der durch das mindestens eine Gehäuseteil begrenzten Öffnung angeordnet ist, wenn der Rand des Halteelements in Anlage mit einer Außenseite des mindestens einen Gehäuseteils ist. Das Halteelement greift somit zumindest bereichsweise in die Öffnung ein und umgibt in diesem Bereich den Arm, wobei in diesem Bereich mit der zweiten Komponente eine Abdichtung gegenüber dem Arm vorliegen kann.

Die Erfindung sowie das technische Umfeld werden im Folgenden anhand der Figuren beispielhaft erläutert. Es zeigen schematisch
- Figur 1:: eine Perspektivansicht einer sanitären Unterputzarmatur,
- Figur 2:: eine teilweise Explosionsdarstellung der sanitären Unterputzarmatur und
- Figur 3:: eine Seitenansicht der Unterputzarmatur.

Die in den Figuren dargestellte sanitäre Unterputzarmatur 1 umfasst ein ein einteiliges Gehäuse ausbildendes Gehäuseteil 5, einen Armaturentragkörper 2 und Halteelemente 8.1, 8.2, 8.3 und 8.4.

Der in den Figuren dargestellte Armaturentragkörper 2 umfasst einen ersten Arm 3.1 mit einem ersten Anschluss 4.1, einen zweiten Arm 3.2 mit einem zweiten Anschluss 4.2, einen dritten Arm 3.3 mit einem dritten Anschluss 4.3 sowie einen vierten Arm 3.4 mit einem nicht sichtbaren vierten Anschluss. In den Armen 3.1, 3.2, 3.3 und 3,4 ist jeweils eine Anschlussöffnung ausgebildet, die durch eine in dem jeweiligen Arm ausgebildete Wasserleitung mit dem dazugehörigen Anschluss 4.1, 4.2 bzw. 4.3 verbunden ist. An den Anschlüssen 4.1, 4.2, und 4.3 ist jeweils ein Gewinde ausgebildet, mit welchem der Armaturentragkörper 2 mit wasserführenden Leitungen einer Installationswand verbunden werden kann. In dem in den Figuren gezeigten Zustand ist ein Spüleinsatz 9 an dem Armaturentragkörper 2 befestigt, wobei der Spüleinsatz 9 die Anschlussöffnungen des Armaturentragkörpers 2 miteinander wasserleitend verbindet. Nach der Installation der Unterputzarmatur 1 in einer Installationswand wird der Spüleinsatz 9 in der Regel durch einen Sanitärbauteile aufnehmenden Armaturenblock ersetzt.

Das das Gehäuse ausbildende Gehäuseteil 5 umfasst einen Boden 5.1 und eine umlaufende Wandung 5.2, welche eine Zugangsöffnung 5.3 begrenzt, die auf der dem Boden 5.1 gegenüberliegenden Seite des Gehäuseteils 5 ausgebildet ist. Wie insbesondere aus der Figur 2 hervorgeht, sind in der Seitenwandung des Gehäuseteils 5 vier Öffnungen 6.1, 6.2, 6.3 und 6.4 ausgebildet. Die Arme 3.1, 3.2, 3.3 und 3.4 des Armaturentragkörpers 2 durchgreifen jeweils eine dieser Öffnungen 6.1, 6.2, 6.3 und 6.4, so dass die Anschlüsse 4.1, 4.2, 4.3 des Armaturentragkörpers über das Gehäuseteil 5 hervorstehen und von außerhalb des Gehäuseteils 5 zugänglich sind.

Während der Herstellung der sanitären Unterputzarmatur 1 wird der Armaturentragkörper 2 durch die Zugangsöffnung 5.3 in das Gehäuseteil 5 eingeführt, wobei zunächst der erste Arm 3.1 durch die erste Öffnung 6.1 und der zweite Arm 3.2 durch die zweite Öffnung 6.2 gesteckt wird und sodann die Arme 3.3 und 3.4 in die zugehörige Öffnung 6.3 bzw. 6.4 eingeführt werden.

Anschließend wird auf jeden Arm 3.1, 3.2, 3.3 und 3.4 jeweils ein Halteelement 8.1, 8.2, 8.3 und 8.4 aufgesteckt. Die Halteelemente 8.1, 8.2, 8.3 und 8.4 umfassen jeweils eine erste Komponente 8.a, welche aus dem gleichen Material wie das Gehäuseteil 5 bestehen kann. Die erste Komponente 8.a weist einen umlaufenden Randbereich 8.a.1 auf. An die erste Komponente 8.a ist jeweils eine zweite Komponente 8.b angespritzt, die aus einem thermoplastischen Elastomer besteht. Die zweite Komponente 8.b umgibt eine von der ersten Komponente 8.a ausgebildete Aussparung, deren Form der Außenform des Armes im Bereich der Öffnung entspricht.

Die Halteelemente 8.1, 8.2, 8.3 und 8.4 werden so auf den jeweiligen Arm 3.1 bis 3.4 aufgesteckt, dass die zweite Komponente 8.b in Anlage mit dem Außenumfang des zugehörigen Armes 3.1, 3.2, 3.3 und 3.4 ist. Die Halteelemente 8.1 bis 8.4 werden so weit auf den jeweiligen Arm 3.1, 3.2, 3.3 und 3.4 aufgesteckt, bis der Randbereich 8.a.1 in Anlage mit einer Außenseite des Gehäuseteils 5 gelangt. Es ist zu erkennen, dass die Halteelemente 8.1 bis 8.4 auch Bereiche aufweisen, die innerhalb der von dem Gehäuseteil 5 ausgebildeten Öffnungen 6.1 bis 6.4 angeordnet sind.

Anschließend werden die Halteelemente 8.1 bis 8.4 jeweils mittels Laserschweißen stoffschlüssig mit dem Gehäuseteil 5 verbunden. Die so entstehende Schweißnaht 7 zwischen der ersten Komponente 8.a und dem Gehäuseteil 5 ist in Figur 3 angedeutet. Mit der Schweißnaht 7 und der an den Armen 3.1 bis 3.4 anliegenden zweiten Komponenten 8.b der Halteelemente 8.1 bis 8.4 ist das Innere der Unterputzarmatur 1 wasserdicht gegenüber der Umgebung abgedichtet, so dass im Falle einer Leckage innerhalb der Unterputzarmatur 1 kein Wasser in eine Installationswand eindringen kann.

### Bezugszeichenliste

- 1: Unterputzarmatur
- 2: Armaturentragkörper
- 3.1: erster Arm
- 3.2: zweiter Arm
- 3.3: dritter Arm
- 3.4: vierter Arm
- 4.1: erster Anschluss
- 4.2: zweiter Anschluss
- 4.3: dritter Anschluss
- 5: Gehäuseteil
- 5.1: Boden
- 5.2: Wandung
- 5.3: Zugangsöffnung
- 6.1: erste Öffnung
- 6.2: zweite Öffnung
- 6.3: dritte Öffnung
- 6.4: vierte Öffnung
- 7: Schweißnaht
- 8.1: erstes Halteelement
- 8.2: zweites Halteelement
- 8.3: drittes Halteelement
- 8.4: viertes Halteelement
- 8.a: erste Komponente
- 8.b: zweite Komponente
- 8.a.1: Randbereich
- 9: Spüleinsatz

## Patentansprüche

1. Verfahren zum Herstellen einer sanitären Unterputzarmatur (1), umfassend zumindest die folgenden Schritte:
- Bereitstellen mindestens eines Armaturentragkörpers (2), wobei der mindestens eine Armaturentragkörper (2) zumindest einen ersten Arm (3.1) mit einem ersten Anschluss (4.1) und einen zweiten Arm (3.2) mit einem zweiten Anschluss (4.2) umfasst,
- Bereitstellen mindestens eines Gehäuseteils (5) mit jeweils einer Öffnung (6.1, 6.2, 6.3, 6.4) für einen Arm (3.1, 3.2, 3.3, 3.4) des Armaturentragkörpers (2),
- Einbringen des mindestens einen Armaturentragkörpers (2) in das Gehäuseteil (5), wobei die Arme (3.1, 3.2, 3.3, 3.4) des Armaturentragkörpers (2) in die zugehörige Öffnung (6.1, 6.2, 6.3, 6.4) im Gehäuseteil (5) eingeführt werden, so dass der erste Anschluss (4.1) und der zweite Anschluss (4.2) von außerhalb des Gehäuseteils (5) zugänglich sind,
- Bereitstellen eines Halteelements (8.1, 8.2, 8.3, 8.4) für jeden Arm (3.1, 3.2, 3.3, 3.4),
- Aufsetzen eines Halteelements (8.1, 8.2, 8.3, 8.4) auf jeden Arm (3.2), so dass das Halteelement (8) einen von der Öffnung (6.1, 6.2, 6.3, 6.4) gebildeten Freiraum zwischen dem Arm (3.1, 3.2, 3.3, 3.4) und dem Gehäuseteil (5) zumindest teilweise verschließt, **dadurch gekennzeichnet, dass**
- das Haltelement (8.1, 8.2, 8.3, 8.4) mit dem Gehäuseteil (5) stoffschlüssig verbunden wird.

2. Verfahren nach Anspruch 1, wobei das Halteelement (8.1, 8.2, 8.3, 8.4) durch Laserschweißen mit dem Gehäuseteil (5) verbunden wird.

3. Verfahren nach einem der vorhergehenden Ansprüche, wobei das Halteelement (8.1, 8.2, 8.3, 8.4) zumindest zwei Komponenten (8.a, 8.b) umfasst, wobei die erste Komponente mit (8.a) dem Gehäuseteil (5) stoffschlüssig verbunden wird und die zweite Komponente (8.b) abdichtend an dem Arm (3.1, 3.2, 3.3, 3.4) anliegt.

4. Sanitäre Unterputzarmatur (1), umfassend zumindest
- mindestens einen Armaturentragkörper (2), wobei der mindestens eine Armaturentragkörper (2) zumindest einen ersten Arm (3.1) mit einem ersten Anschluss (4.1) und einen zweiten Arm (3.2) mit einem zweiten Anschluss (4.2) umfasst,
- mindestens ein Gehäuseteil (5) aus Kunststoff, wobei das mindestens eine Gehäuseteil (5) den ersten Arm (3.1) und den zweiten Arm (3.2) bereichsweise umgibt,
- ein Halteelement (8.1, 8.2, 8.3, 8.4) für jeden Arm (3.1, 3.2, 3.3, 3.4), wobei das Halteelement (8.1, 8.2, 8.3, 8.4) den Arm (3.1, 3.2, 3.3, 3.4) umgibt und an dem mindestens Gehäuseteil (5) anliegt und wobei der erste Anschluss (4.1) und der zweite Anschluss (4.2) von außerhalb des Gehäuseteils (5) zugänglich sind,
**dadurch gekennzeichnet, dass**
das Halteelement (8.1, 8.2, 8.3, 8.4) stoffschlüssig mit dem Gehäuseteil (5) verbunden ist.

5. Unterputzarmatur (1) nach Anspruch 4, wobei das Halteelement (8.1, 8.2, 8.3, 8.4) jeweils mittels einer Schweißnaht (7) mit dem Gehäuseteil (5) verbunden ist.

6. Unterputzarmatur (1) nach Anspruch 4 oder 5, wobei das Halteelement (8.1, 8.2, 8.3, 8.4) einen umlaufenden Randbereich (8.a.1) aufweist, welcher an einer Außenseite des Gehäuseteils (5) anliegt.

7. Unterputzarmatur (1) nach einem der vorhergehenden Ansprüche 4 bis 6, wobei das Gehäuseteil (5) für jeden Arm (3.1, 3.2, 3.3, 3.4) eine Öffnung (6.1, 6.2, 6.3, 6.4) aufweist, durch die der Arm (3.1, 3.2, 3.3, 3.4) nach außen hervorsteht, wobei die Öffnung (6.1, 6.2, 6.3, 6.4) von dem Halteelement (8.1, 8.2, 8.3, 8.4) verschlossen ist, wozu das Halteelement (8.1, 8.2, 8.3, 8.4) insbesondere zumindest abschnittsweise in der Öffnung (6.1, 6.2, 6.3, 6.4) angeordnet ist.

8. Unterputzarmatur (1) nach einem der vorhergehenden Ansprüche 4 bis 7, wobei das Halteelement (8.1, 8.2, 8.3, 8.4) zumindest eine erste Komponente (8.a) und zweite Komponente (8.b) umfasst, wobei die erste Komponente (8.a) stoffschlüssig mit dem Gehäuseteil (5) verbunden ist und die zweite Komponente (8.b) abdichtend an dem Arm (3.1, 3.2, 3.3, 3.4) anliegt.

9. Unterputzarmatur (1) nach Anspruch 8, wobei die erste Komponente (8.a) aus einem Polypropylen gebildet ist und/oder wobei die zweite Komponente (8.b) aus einem Elastomer, bevorzugt aus einem thermoplastischen Elastomer gebildet ist.

10. Unterputzarmatur (1) nach einem der vorhergehenden Ansprüche 4 bis 9, wobei der das Gehäuseteil (5) ausbildende Kunststoff ein Polypropylen ist.

11. Unterputzarmatur (1) nach einem der Ansprüche 4 bis 10, wobei der Armaturentragkörper (2) einen dritten Arm (3.3) mit einem dritten Anschluss (4.3) und bevorzugt einen vierten Arm (3.4) mit einem vierten Anschluss aufweist, wobei der Armaturentragkörper (2) bevorzugt einen fünften Arm mit einem fünften Anschluss aufweist.

12. Unterputzarmatur (1) nach Anspruch 11, wobei der Armaturentragkörper (2) kreuzförmig ausgebildet ist.

13. Unterputzarmatur (1) nach einem der vorhergehenden Ansprüche 4 bis 12, wobei der mindestens eine Armaturentragkörper (2) Anschlussöffnungen zum Anbringen von zumindest einem Sanitärbauteil aufweist.

14. Unterputzarmatur (1) nach Anspruch 13, wobei die Anschlussöffnungen eine einem Boden (5.1) eines das Gehäuseteil (5) umfassenden Gehäuses gegenüberliegenden Zugangsöffnung (5.3) zugewandt sind.

15. Unterputzarmatur (1) nach Anspruch 13 oder 14, wobei sich durch jeden Arm (3.1, 3.2, 3.3, 3.4) jeweils eine Wasserleitung von der dem Arm (3.1, 3.2, 3.3, 3.4) zugeordneten Anschlussöffnung zu dem dem Arm (3.1, 3.2, 3.3, 3.4) zugeordneten Anschluss (4.1, 4.2, 4.3) erstreckt.
